# EUROPÄISCHE PATENTSCHRIFT

(11) **EP 1 692 071 B1**
(45) Veröffentlichungstag und Bekanntmachung des Hinweises auf die Patenterteilung: **20.08.2008**
(21) Anmeldenummer: 04820064.6
(22) Anmeldetag: 10.12.2004
(51) Int. Cl.: B67C 3/12

(54) **FÜLLELEMENT FÜR EINE FÜLLMASCHINE SOWIE FÜLLMASCHINE MIT DERARTIGEN FÜLLELEMENTEN**
FILLING ELEMENT FOR A FILLING MACHINE AND FILLING MACHINE PROVIDED WITH FILLING ELEMENTS OF THIS TYPE
ELEMENT DE REMPLISSAGE POUR MACHINE DE REMPLISSAGE ET MACHINE DE REMPLISSAGE EQUIPEE D'ELEMENTS DE REMPLISSAGE DE CE TYPE

(30) Priorität: 13.12.2003 DE 10359492
(43) Veröffentlichungstag der Anmeldung: 23.08.2006
(73) Patentinhaber: KHS AG, 44143 Dortmund (DE)
(72) Erfinder: CLÜSSERATH, Ludwig, 55543 Bad Kreuznach (DE)
(86) Internationale Anmeldenummer: PCT/EP2004/014088
(87) Internationale Veröffentlichungsnummer: WO 2005/056464

(56) Entgegenhaltungen:
- DE-A1- 19 939 521
- DE-C1- 4 402 980
- US-A- 4 644 981
- US-A1- 2002 139 434

## Beschreibung

Die Erfindung bezieht sich auf ein Füllelement gemäß Oberbegriff Patentanspruch 1 sowie auf eine Füllmaschine gemäß Oberbegriff Patentanspruch 12. Ein solches Füllelement und eine solche Füllmaschine sind aus DE 199 39 521 A1 bekannt.

Füllelemente zum Abfüllen eines flüssigen Füllgutes in Flaschen, Dosen oder dergleichen Behälter insbesondere auch unter Gegendruck, d.h. z.B. zum Abfüllen von kohlensäurehaltigen Getränken sind in unterschiedlichsten Ausführungen bekannt.

Bei einem Füllen von Flaschen oder dergleichen Behältern mit einem kohlesäurehaltigen Füllgut, beispielsweise Bier- oder Softdrinks, ist nach Beendigung der eigentlichen Füllphase, d.h. nach dem endgültigen Schließen des Flüssigkeitsventils des jeweiligen Füllelementes eine Entlastung des an dem betreffenden Füllelement noch in Dichtlage befindlichen Behälters auf Umgebungs- oder Atmosphärendruck erforderlich, bevor der Behälter vom Füllelement abgezogen werden kann. Bekannt ist hierbei speziell auch, an der betreffenden Füllmaschine einen für sämtliche Füllelemente gemeinsamen Entlastungskanal vorzusehen, mit dem der betreffende Behälter zum Entlasten über einen Gasweg des Füllelementes gesteuert verbindbar ist. Ein derartiger Entlastungskanal bedeutet aber einen zusätzlichen konstruktiven Aufwand.

Bekannt ist bei Füllmaschinen auch, vor der eigentlichen Füllphase und beispielsweise vor einem Spülen des jeweiligen Behälters mit einem Inertgas (z.B. CO2-Gas) und/oder vor einem Vorspannen des Behälterinnenraumes mit dem unter Druck stehenden Inertgas, den jeweiligen Behälters zu evakuieren, d.h. über einen gesteuerten Gasweg des betreffenden Füllelementes mit einem für sämtliche Füllelemente der Füllmaschine gemeinsamen Vakuumkanal zu verbinden.

Aufgabe der Erfindung ist es, ein Füllelement für ein Füllen unter Gegendruck aufzuzeigen, welches bei einer hohen Betriebssicherheit eine vereinfachte Konstruktion einer Füllmaschine ermöglicht. Zur Lösung dieser Aufgabe ist ein Füllelement entsprechend dem Patentanspruch 1 ausgebildet. Eine Füllmaschine ist Gegenstand des Patentanspruches 12.

Allen möglichen Ausführungsformen der Erfindung ist gemeinsam, dass die Entlastung des jeweils unter Gegendruck gefüllten Behälters nach Beendigung der Füllphase über einen gesteuerten Gasweg, d.h. über einen Gasweg mit einem Steuerventil in einen Vakuumkanal erfolgt, und zwar ein den Gasstrom beim Entlasten reduzierendes und/oder regelndes Element, beispielsweise über einer Düse und/oder über ein Gewichtsventil und/oder ein federbelastetes Ventil und/oder ein steuerbares bzw. regelbares Gasstromregelventil.

Weiterbildungen der Erfindung sind Gegenstand der Unteransprüche. Die Erfindung wird im Folgenden anhand der Figuren an Ausführungsbeispielen näher erläutert. Es zeigen:
- Fig. 1: in vereinfachter Darstellung ein füllrohrloses Füllelement einer Füllmaschine umlaufender Bauart zum Abfüllen von Getränken, insbesondere kohlesäurehaltigen Getränken unter Gegendruck;
- Fig. 2: in einem Druck-Zeit-Diagramm den Verlauf der Entlastung nach Beendigung des eigentlichen Füllvorgangs (Füllphase), d.h. nach dem endgültigen Schließen des Flüssigkeitsventils;
- Fig. 3 und 4: Darstellungen ähnlich Figur 1, bei zwei weiteren möglichen Ausführungsformen;
- Fig. 5: in vergrößerter Detaildarstellung ein in einem Entlastungskanal vorgesehenes Ventil der Ausführungsform der Figur 4.

Das in der Figur 1 allgemein mit 1 bezeichnete Füllelement ist Bestandteil einer Einkammer-Füllmaschine umlaufender Bauart und ist zusammen mit einer Vielzahl gleichartiger Füllelemente 1 jeweils in gleichmäßigen Winkelabständen um eine vertikale Maschinenachse verteilt am Umfang eines Rotors 2 vorgesehen. Der Rotor 2 besitzt bei der dargestellten Ausführungsform u. a. einen für sämtliche Füllelemente gemeinsamen Ringkessel 3, dessen Innenraum 4 teilweise, d.h. bis zu einem Niveau N niveaugeregelt mit dem flüssigen Füllgut (Getränk) gefüllt ist, sodass über dem Niveau N des Flüssigkeitsspiegels des Flüssigkeitsraumes 4.1 ein Gasraum 4.2 gebildet ist. Der Flüssigkeitsraum 4.1 ist mit einer nicht dargestellten Versorgungsleitung zum Zuführen des Füllgutes unter Druck und der Gasraum 4.2 mit einer Leitung zum Zuführen des diesen Gasraum einnehmenden Inertgases, z.B. CO2-Gas, unter Vorspanndruck verbunden.

Im Rotor 2 ist weiterhin ein für sämtliche Füllelemente 1 gemeinsamer Ringkanal 5 vorgesehen, der ebenso wie der Ringkessel 3 die vertikale Maschinenachse konzentrisch umschließt, als Vakuumkanal ausgebildet und für diesen Zweck mit einer nicht dargestellten Unterdruck- oder Vakuumquelle verbunden ist.

Jedem Füllelement 1 ist ein Flaschenträger 6 zugeordnet, mit dem die jeweils zu füllende Flasche 7 aufrecht stehend mit ihrer Flaschenmündung 7.1 über eine ringförmige, die Füllelementachse FA konzentrisch umschließende Dichtung 8.1 in Dichtlage gegen eine an der Unterseite eines Füllelementgehäuses 9 vorgesehene, ebenfalls ringförmige Abgabeöffnung 10 gebracht werden kann. Die Dichtung 8.1 ist Bestandteil einer Zentriertulpe 8 des jeweiligen Füllelementes 1, die bei umlaufender Füllmaschine mittels einer vertikalen Führungsstange 11 und Kurvenrolle 12 kurvengesteuert in Richtung der Füllelementachse FA bewegbar ist.

Im Füllelementgehäuse 9 ist u. a. ein Flüssigkeitskanal 13 ausgebildet, der mit seinem unteren Ende die Abgabeöffnung 10 bildet und mit seinem oberen Ende mit dem Flüssigkeitsraum 4.1 in Verbindung steht. Im Flüssigkeitskanal 13 das Flüssigkeitsventil 14 für das gesteuerte Einleiten und Beenden des Füllgutzuflusses in die jeweilige Flasche 7 während der Füllphase vorgesehen. Das Flüssigkeitsventil 14 besteht im Wesentlichen aus einem Ventilkörper 15, der am unteren Ende eine achsgleich mit der Füllelementachse FA angeordneten Rückgasrohres 16 vorgesehen ist und mit einem Ventilsitz im Flüssigkeitskanal 13 zusammenwirkt.

Das obere Ende des Rückgasrohres 16, d.h. das obere Ende des in diesem Rohr ausgebildeten Gaskanals 16.1 steht mit dem Gasraum 4.2 in Verbindung. An das untere Ende des Rückgasrohres 16 schließt sich ein Sensorrohr 17 an, welches ebenfalls achsgleich mit der Füllelementachse FA angeordnet ist und mit einer vorgegebenen Länge über die Unterseite des Füllelementgehäuses 9 vorsteht sowie in die in Dichtlage mit dem Füllelement 1 gebrachte Flasche 7 hineinreicht. Das Sensorrohr 17 ist u. a. von der ringförmigen Abgabeöffnung 10 umschlossen und bildet mit seinem Kanal die Fortsetzung des Gaskanals 16.1.

Am Füllelementgehäuse 9 sind bezogen auf die vertikale Maschinenachse radial außenliegend zwei individuell steuerbare und pneumatisch betätigbare Steuerzylinder oder Steuerventile 18 und 19 vorgesehen, die beide dem Vakuum- oder Ringkanal 5 zugeordnet sind und von denen das Steuerventil 18 z.B. für ein Vorevakuieren der jeweiligen Flasche 7, für ein Spülen der Flasche 7 mit Inertgas (CO2-Gas) aus dem Gasraum 4.2 und/oder für ein Endevakuieren der Flasche 7 vor dem Vorspannen dieser Flasche mit Inertgas aus dem Gasraum 4.2 geöffnet wird und von denen das Steuerventil 19 im Wesentlichen für die Entlastung der jeweiligen Flasche 7 nach der Füllphase geöffnet wird.

Im Füllelementgehäuse 9 sind weiterhin verschiedene Gaswege ausgebildet, die diese Steuerventile 18 und 19 enthalten, nämlich der Gasweg 20, der das Steuerventil 18 enthält, und der Gasweg 23, der das Steuerventil 19 enthält. Beide Gaswege sind jeweils einerseits mit einem mit dem Ringkanal 5 in Verbindung stehenden Kanal 21 und andererseits mit einem Kanal 22 verbunden, der seinerseits in den Flüssigkeitskanal 13 mündet, und zwar in Strömungsrichtung des Füllgutes nach dem Flüssigkeitsventil 14 und vor der Abgabeöffnung 10. Im Gasweg 23 ist zwischen dem Steuerventil 19 und dem Kanal 21 eine Drossel 24 vorgesehen, sodass letztlich das Steuerventil 18 und die Serienschaltung aus dem Steuerventil 19 und der Drossel 24 parallel zu einander zwischen den beiden Kanälen 21 und 22 vorgesehen sind.

Das Füllen der jeweiligen Flasche 7 mit dem flüssigen Füllgut erfolgt beispielsweise in der Form, dass bei in Dichtlage gegen das Füllelement 1 gebrachter Flasche 7 zunächst durch Öffnen des Steuerventils 18 ein Vorevakuieren des Flaschen-Innenraumes erfolgt, und zwar über die beiden Kanäle 21 und 22 und den geöffneten Gasweg 20. Im Anschluss daran erfolgt dann beispielsweise ein Spülen des Innenraumes der Flasche 7 mit dem Inertgas (CO2-Gas) aus dem Gasraum 4.2. Hierfür wird beispielsweise das Steuerventil 18 geschlossen und das Steuerventil 19 geöffnet und ebenso über eine Betätigungseinrichtung 26 das im Rückgasrohr 16 bzw. im dortigen Kanal 16.1 vorgesehene Ventil 25 geöffnet, sodass Inertgas in den Innenraum der Flasche 7 durch das an seinem unteren Ende offene Sensorrohr 17 einströmt und über die Kanäle 21 und 22 und den durch das Steuerventil 19 geöffneten Gasweg 23 in den Vakuum- oder Ringkanal 5 abfließen kann. Auch eine hiervon abweichende Ansteuerung der Steuerventile 18 und 19 für das Spülen des Flaschen-Innenraumes ist denkbar, beispielsweise ein Öffnen des Steuerventils 18.

Nach dem Spülen erfolgt beispielsweise ein nochmaliges Evakuieren des Flaschen-Innenraumes bei geschlossenem Ventil 25 und geöffnetem Steuerventil 18, wobei der Innenraum der Flasche 7 über den hierbei geöffneten Gasweg 20 und die Kanäle 21 und 22 wiederum mit dem Ringkanal 5 in Verbindung steht.

Vor dem eigentlichen Füllvorgang erfolgt dann bei geschlossenen Steuerventilen 18 und 19 ein Vorspannen des Flaschen-Innenraumes mit Inertgas aus dem Gasraum 4.2. Hierfür wird das Ventil 25 durch die Betätigungseinrichtung 26 geöffnet, sodass über das Rückgasrohr 16 und das Sensorrohr 17 Inertgas unter Vorspanndruck in die Flasche 7 einströmt. Sobald der Druck in der Falsche 7 den Vorspanndruck des Gasraumes 4.2 erreicht hat, öffnet bei der dargestellten Ausführungsform das Flüssigkeitsventil 14 selbsttätig, sodass dann über das geöffnete Flüssigkeitsventil 14 und die Abgabeöffnung 10 das Füllgut in die Flasche unter Schwerkraft einströmen kann und das hierbei aus dem Innenraum der Flasche 7 verdrängte Inertgas über das weiterhin geöffnete Ventil 25 in den Gasraum 4.2 zurückströmt.

Der Füllvorgang ist beendet, sobald der Flüssigkeitsspiegel des Füllgutes in der Flasche 7 das untere Ende des Sensorrohrs 17 erreicht hat, d.h. dieses Ende in den Füllgutspiegel eingetaucht ist. Anschließend werden über die Betätigungseinrichtung 26 das Flüssigkeitsventil 14 und das Ventil 25 geschlossen.

Zum Entlasten der Flasche 7 auf Umgebungsdruck oder annähernd auf Umgebungsdruck wird dann das Steuerventil 19 z.B. durch eine Steuerelektronik geöffnet und verbleibt im geöffneten Zustand über eine vorgegebene Entlastungszeit TE, sodass der Druck in der Flasche 7 beispielsweise entsprechend des in der Figur 2 dargestellten Kurvenverlaufes auf einen dem Umgebungsdruck entsprechenden Druck abfallen kann, und zwar durch Entlastung über den geöffneten Gasweg 23 mit der Drossel 24 in den Vakuum- oder Ringkanal 5. Nach Ablauf der Entlastungszeit TE wird das Steuerventil 19 durch die Steuerelektronik wieder geschlossen.

Die Entlastungszeit TE ist einerseits abhängig von Maschinenparametern, wie Strömungsquerschnitt bzw. Strömungswiderstand der Drossel 24, Unterdruck im Vakuum- bzw. Ringkanal 5 usw., sowie andererseits auch abhängig von füllgut-oder flaschenspezifischen Parametern, wie z.B. Vorspanndruck im Gasraum 4.2, Größe oder/und Form der Flaschen 7 usw. In Abhängigkeit von der Art und/oder Größe der Flaschen 7 und von der Art des Füllgutes ist die Entlastungszeit TE vorzugsweise an einem Bedienfeld der Füllmaschine einstellbar, und zwar beispielsweise für sämtliche Füllelemente 1 der Füllmaschine gemeinsam.

Die Einleitung der Entlastung erfolgt für das jeweilige Füllelement 1 beispielsweise nach dem Schließen des Ventils 25 und des Flüssigkeitsventils 14. Das Beenden der Entlastung, d.h. das Schließen des Steuerventils 19 erfolgt z.B. zwangsläufig nach Ablauf der Entlastungszeit TE.

Die Figur 3 zeigt als weitere mögliche Ausführungsform ein Füllelement 1 a, welches sich von dem Füllelement 1 der Figur 1 nur dadurch unterscheidet, dass an dem Kanal 22 ein Drucksensor 27 vorgesehen ist, der den Druck im Kanal 22 misst und ein diesem Druck entsprechendes elektrisches Steuer- oder Messsignal an eine elektronische Entlastungssteuerung 28 liefert, die ihrerseits das Steuerventil 19 während der Entlastung oder Entlastungsphase steuert, und zwar derart, dass nach dem Einleiten der Entlastung durch Öffnen des Steuerventils 19 über den Drucksensor 27 ständig der Druck in dem Kanal 22 und damit in der am Füllelement 1a vorgesehenen Flasche 7 gemessen wird. Sobald dieser Druck den Umgebungs- oder Atmosphärendruck oder aber einen vorgegebenen Soll-Druck erreicht oder annähernd erreicht hat, wird über die Entlastungssteuerung 28 der Steuerelektronik das Steuerventil 19 geschlossen, sodass die Flasche 7 dann durch Absenken des Flaschenträgers 6 vom Füllelement 1a abgezogen werden kann. Der Sensor 27 und die zugehörige Entlastungssteuerung 28 sind beispielsweise für jedes Füllelement 1a gesondert vorgesehen, wobei es auch möglich ist, dass mehrere Drucksensoren 27 mehrerer Füllelemente 1a oder aber sämtlicher Füllelemente 1 a der Füllmaschine mit einer gemeinsamen Entlastungssteuerung 28 zusammenwirken.

Bei einer bevorzugten Ausführungsform der Erfindung sind aber nur ein einziges Füllelement oder aber nur einige wenige Füllelemente der Füllmaschine dem Füllelement 1a entsprechend mit dem Drucksensor 27 ausgebildet, wobei dann die Entlastungssteuerung 28 aufgrund des von dem jeweiligen Drucksensor 27 während der Entlastungsphase gelieferten Signals die für die Entlastung auf Umgebungsdruck oder Soll-Druck notwendige Entlastungszeit TE ermittelt, mit der dann sämtliche Füllelemente der Füllmaschine bzw. deren Steuerventile 19 während der jeweiligen Entlastung gesteuert werden.

Die Figur 4 und 5 zeigen als weitere mögliche Ausführungsform ein Füllelement 1 b, welches sich von dem Füllelement 1 dadurch unterscheidet, dass in dem gesteuerten Gasweg 23 anstelle der Drossel 24 ein Ventil 29 vorgesehen ist, welches als Drossel oder als den Gasstrom regelndes Element wirkt und z.B. als federbelastetes Gewichtsventil ausgebildet ist. Das Ventil 29 weist in einer im Gasweg 23 ausgebildeten Kammer 30 einen Ventilkörper 31 auf, der mit seinem in der Figur 5 unteren Ende mit einem Ventilsitz 32 zusammenwirkt und der in dem in der Figur 5 dargestellten Zustand den Gasweg 23 verschließt. Durch das Eigengewicht sowie unterstützt durch eine Druckfeder 32 ist der Ventilkörper 31 in diesen Zustand vorgespannt, aus dem der Ventilkörper 31 während der Entlastungsphase bei geöffnetem Steuerventil 19 und bei ausreichend hohem Druck in der Flasche 7 bzw. im Kanal 22 in vertikaler Richtung zum Öffnen angehoben wird. Das Eigengewicht des Ventilkörpers 31 sowie die Kraft der Feder 33 sind so gewählt, dass unter Berücksichtigung des Unterdrucks im Vakuum-oder Ringkanal 5 der Ventilkörper 31 nach dem Einleiten der Entlastungsphase, d.h. nach dem Öffnen des Steuerventils 19 solange einen Gasstrom durch das Ventil 29 ermöglicht, bis eine Entlastung der Flasche 7 auf Umgebungsdruck oder annähernd auf Umgebungsdruck erreicht ist. Mit zunehmender Annäherung an den Umgebungsdruck nimmt der effektive Strömungsquerschnitt des Ventils 29 ab bzw. die Drosselwirkung dieses Ventils nimmt zu, sodass hierdurch der für eine möglichst schonende Entlastung der jeweiligen Flasche 7 angestrebte Verlauf des Druckabfalls während der Entlastungsphase erreicht ist.

Allen beschriebenen Ausführungsbeispielen ist gemeinsam, dass die Entlastung über Drosselmittel oder den Gasfluss regelnde Mittel in den Vakuumkanal, d.h. in den Ringkanal 5 erfolgt, sodass ein eigenständiger Entlastungskanal für die Füllelemente der Füllmaschine nicht erforderlich ist und sich hierdurch eine besonders vereinfachte Ausbildung ergibt, und zwar unter Beibehaltung eines optimalen Druckverlaufs während der Entlastungsphase.

### Bezugszeichenliste

- 1, 1a, 1b: Füllelement
- 2: Rotor
- 3: Ringkessel
- 4: Kesselinnenraum
- 4.1: Flüssigkeitsraum des Ringkessels
- 4.2: Gasraum des Ringkessels
- 5: Vakuum- oder Ringkanal
- 6: Flaschenträger
- 7: Flasche
- 7.1: Flaschenmündung
- 8: Zentriertulpe
- 8.1: Ringdichtung
- 9: Füllelementgehäuse
- 10: Abgabeöffnung
- 11: Führungsstange
- 12: Kurvenrolle
- 13: Flüssigkeitskanal
- 14: Flüssigkeitsventil
- 15: Ventilkörper
- 16: Rückgasrohr
- 16.1: Kanal im Rückgasrohr
- 17: Sensorrohr
- 18, 19: Steuerventil
- 20: Gasweg
- 21, 22: Gaskanal
- 23: Gasweg
- 24: Drossel
- 25: Ventil im Rückgasrohr
- 26: Betätigungseinrichtung
- 27: Drucksensor
- 28: Entlastungssteuerung
- 29: Ventil mit Drosselwirkung
- 30: Ventilraum
- 31: Ventilkörper
- 32: Ventilsitz
- 33: Druckfeder
- FA: Füllelementachse

## Patentansprüche

1. Füllelement für eine Füllmaschine zum Abfüllen eines Füllgutes, beispielsweise eines Getränks, unter Gegendruck in Flaschen, Dosen oder dergleichen Behälter(7), mit einem ein steuerbares Flüssigkeitsventil (14) aufweisenden und in einer Füllgutabgabeöffnung (10) endenden Flüssigkeitskanal (13), mit wenigstens einem ersten gesteuerten Gasweg (20), über den der Innenraum des jeweiligen an das Füllelement (1, 1 a, 1b) angesetzten Behälters (7) für ein Evakuieren mit einem Vakuumkanal (5) der Füllmaschine verbindbar ist, in den auch eine gesteuerte Druck-Entlastung des Behälters nach seinem Füllen unter Gegendruck erfolgt, **dadurch gekennzeichnet, dass** für die Entlastung ein zweiter, den Behälterinnenraum mit dem Vakuumkanal (21) verbindender gesteuerter Gasweg (23) mit wenigstens einem die Strömung in diesem Gasweg (23) reduzierenden und/oder regelnden Element (24, 29) vorgesehen ist.

2. Füllelement nach Anspruch 1, **dadurch gekennzeichnet, dass** in dem zweiten gesteuerten Gasweg (23) wenigstens eine Drossel (24) vorgesehen ist.

3. Füllelement nach Anspruch 1 oder 2, **dadurch gekennzeichnet, dass** in dem zweiten, gesteuerten Gasweg (23) wenigstens ein die Strömung regelndes Ventil (29) vorgesehen ist, welches bei einem Gasdruck in dem Gaskanal (22) oder im Behälter (7) über Atmosphärendruck öffnet und bei einem Gasdruck gleich oder etwa gleich dem Atmosphärendruck schließt.

4. Füllelement nach Anspruch 3, **dadurch gekennzeichnet, dass** das Ventil (29) einen durch eine Feder (23) gegen einen Ventilsitz (32) vorgespannten Ventilkörper (31) aufweist.

5. Füllelement nach Anspruch 3 oder 4, **dadurch gekennzeichnet, dass** das die Strömung regelnde Ventil (29) einen durch sein Eigengewicht gegen eine Ventilfläche (32) anliegenden Ventilkörper (31) aufweist.

6. Füllelement nach einem der vorhergehenden Ansprüche, **dadurch gekennzeichnet, dass** der zweite gesteuerte Gasweg (23) wenigstens ein Steuerventil (19) aufweist, und dass Steuermittel (28) vorgesehen sind, welche das Steuerventil (19) für die Entlastung öffnen und nach einer vorgegebenen Entlastungszeit (TE) zwangsweise schließen.

7. Füllelement nach Anspruch 6, **dadurch gekennzeichnet, dass** die Entlastungszeit (TE) einstellbar ist, und zwar beispielsweise in Abhängigkeit vom Füllgut und/oder von der Art und/oder Größe der Behälter (7).

8. Füllelement nach Ansprüche 6 oder 7, **gekennzeichnet durch** einen Drucksensor (27), der zum Steuern des Steuerventils (19) im zweiten Gasweg (23) ein Steuer- oder Messsignal an die Steuermittel (28) liefert, welches dem Druck im Behälter (7) oder in einem mit dem Behälterinnenraum in Verbindung stehenden Gaskanal (22) entspricht.

9. Füllelement nach Anspruch 8, **dadurch gekennzeichnet, dass** die Steuermittel (28) das zweite Steuerventil (19) sperren, wenn das von dem Drucksensor (27) gelieferte Steuersignal dem Umgebungsdruck oder annähernd dem Umgebungsdruck oder einem vorgegebenen Soll-Druck entspricht.

10. Füllelement nach Anspruch 8 oder 9, **dadurch gekennzeichnet, dass** die Steuermittel (28) aufgrund des von dem Drucksensor (27) gelieferten Messsignals die für die Entlastung auf Umgebungsdruck benötigte Entlastungszeit (TE) ermitteln, mit der dann das Schließen des zweiten Gasweges (23) des Füllelementes oder weiterer Füllelemente erfolgt.

11. Füllelement nach einem der vorhergehenden Ansprüche, **gekennzeichnet durch** seine Ausbildung als füllrohrloses Füllelement mit einer Füllgutabgabeöffnung (10) an einer Unterseite eines Füllelementgehäuses (9) und mit einem Rückgaskanal (16, 17), der bei an das Füllelement angesetztem Behälter (7) in den Behälterinnenraum mündet, wobei der zweite Gasweges (23) beispielsweise über den Gaskanal (22) in den Flüssigkeitskanal (13) im Bereich der Füllgutabgabeöffnung (10) mündet.

12. Füllmaschine umlaufender Bauart zum Abfüllen eines Füllgutes in Flaschen, Dosen oder dergleichen Behälter (7) unter Gegendruck und mit anschließendem Entspannen auf Umgebungsdruck, mit mehreren Füllelementen (1, 1a, 1 b) an einem um eine vertikale Maschinenachse umlaufend antreibbaren Rotor (2), **dadurch gekennzeichnet, dass** die Füllelemente nach einem der vorhergehenden Ansprüche ausgebildet sind.

13. Füllmaschine nach Anspruch 12, **dadurch gekennzeichnet, dass** die Entlastungszeit (TE) für sämtliche Füllelemente (1) der Füllmaschine gemeinsam einstellbar ist.

14. Füllmaschine nach Anspruch 12 oder 13, **dadurch gekennzeichnet, dass** wenigstens ein Füllelement (1 a) der Füllmaschine einen Drucksensor (27) im Entlastungskanal (22,23) aufweist.

15. Füllmaschine nach Anspruch 14, **dadurch gekennzeichnet, dass** sämtliche Füllelemente (1 a) der Füllmaschine jeweils einen Drucksensor (27) im Entlastungskanal (22,23) aufweisen.

16. Füllmaschine nach Anspruch 14 oder 15, **dadurch gekennzeichnet, dass** die mit dem Drucksensor (27) zusammenwirkende Entlastungssteuerung (28) die Entlastungszeit (TE) zur Steuerung des zweiten Gasweges (23) ermittelt, mit der (Entlastungszeit) beispielsweise die Entlastung sämtlicher Füllelemente gesteuert wird, die dem Füllelement mit Drucksensor (27) zugeordnet sind.

17. Füllmaschine nach einem der Ansprüche 12 bis 16, **dadurch gekennzeichnet, dass** lediglich ein Füllelement (1 a) der Füllmaschine den den Druck im Entlastungskanal (22,23) messenden Drucksensor (27) aufweist.

## Claims

1. Filler element for a filling machine for filling a product, for example, a beverage, under counterpressure in bottles, cans or similar containers (7), the said filler element having a liquid duct (13) that includes a controllable liquid valve (14) and ends in a product discharge opening (10), and having at least one first controlled gas path (20), by means of which the interior of the respective container (7) that is placed on the filler element (1, 1a, 1b) is connectable to a vacuum duct (5) of the filling machine for an evacuation process, in which also a controlled pressure relief of the container after it is filled is effected under counterpressure, **characterised in that** a second controlled gas path (23) is provided for the relief, the said second gas path connecting the container interior to the vacuum duct (21) and being provided with at least one element (24, 29) that reduces and/or regulates the flow in the said gas path (23).

2. Filler element according to claim 1, **characterised in that** at least one throttle (24) is provided in the second controlled gas path (23).

3. Filler element according to claim 1 or 2, **characterised in that** at least one valve (29) that regulates the flow is provided in the second, controlled gas path (23), the said valve opening at a gas pressure in the gas duct (22) or in the container (7) above atmospheric pressure and closing at a gas pressure that is equal to or approximately equal to atmospheric pressure.

4. Filler element according to claim 3, **characterised in that** the valve (29) includes a valve body (31) that is pre-biased by a spring (23) against a valve seat (32).

5. Filler element according to claim 3 or 4, **characterised in that** the valve (29) regulating the flow includes a valve body (31) that abuts against a valve face (32) by means of its own weight.

6. Filler element according to one of the preceding claims, **characterised in that** the second controlled gas path (23) includes at least one control valve (19), and **in that** control means (28) are provided that open the control valve (19) for the relief process and forcibly close it after a predetermined relief time (TE).

7. Filler element according to claim 6, **characterised in that** the relief time (TE) is adjustable, for example in dependence on the product and/or on the type and/or size of the container (7).

8. Filler element according to claim 6 or 7, **characterised by** a pressure sensor (27), which supplies a control or measuring signal to the control means (28) for controlling the control valve (19) in the second gas path (23), the said control or measuring signal corresponding to the pressure in the container (7) or in a gas duct (22) that communicates with the interior of the container.

9. Filler element according to claim 8, **characterised in that** the control means (28) block the second control valve (19) when the control signal supplied by the pressure sensor (27) corresponds to the ambient pressure or approximately to the ambient pressure or to a predetermined required pressure.

10. Filler element according to claim 8 or 9, **characterised in that** the control means (28), on account of the measuring signal received from the pressure sensor (27), determine the relief time (TE) required for the relief to ambient pressure, at which the closing of the second gas path (23) of the filler element or additional filler elements is then effected.

11. Filler element according to one of the preceding claims, **characterised by** its embodiment as a tubeless filler element with a product discharge opening (10) on the bottom of a filler element housing (9) and with a return gas duct (16, 17), which opens out into the container interior with the container (7) placed onto the filler element, wherein the second gas path (23) opens out, for example, by means of the gas duct (22) into the liquid duct (13) in the region of the product discharge opening (10).

12. Filling machine of the rotary type for filling a product into bottles, cans or similar containers (7) under counterpressure and with subsequent relief to ambient pressure, the said filling machine including a plurality of filler elements (1, 1 a, 1 b) on a rotor (2) that is drivable in a rotating manner about a vertical machine axis, **characterised in that** the filler elements are designed according to one of the preceding claims.

13. Filling machine according claim 12, **characterised in that** the relief time (TE) is adjustable in common for all filler elements (1) of the filling machine.

14. Filling machine according to claim 12 or 13, **characterised in that** at least one filler element (1a) of the filling machine includes a pressure sensor (27) in the relief duct (22, 23).

15. Filling machine according to claim 14, **characterised in that** all filler elements (1a) of the filling machine include a pressure sensor each (27) in the relief duct (22, 23).

16. Filling machine according to claim 14 or 15, **characterised in that** the relief control means (28) that interacts with the pressure sensor (27) determines the relief time (TE) for controlling the second gas path (23), at which (relief time), for example, the relief of all filler elements is controlled that are associated with the filler element with pressure sensor (27).

17. Filling machine according to one of claims 12 to 16, **characterised in that** simply one filler element (1a) of the filling machine includes the pressure sensor (27) that measures the pressure in the relief duct (22, 23).

## Revendications

1. Élément de remplissage pour une machine de remplissage destinée à remplir un produit, par exemple une boisson, sous une contre-pression dans des bouteilles, des boîtes ou des récipients (7) analogues, avec un canal de liquide (13) présentant une vanne de liquide commandable (14) et se terminant dans une ouverture (10) de délivrance de liquide, avec au moins une première voie de gaz commandée (20) par laquelle l'espace intérieur du récipient (7) appliqué respectivement sur l'élément de remplissage (1, 1a, 1b) peut être relié pour une mise sous vide à un canal de vide (5) de la machine de remplissage, dans laquelle une décharge de pression commandée du récipient a également lieu après son remplissage sous contre-pression, **caractérisé en ce que**, pour la décharge, il est prévu une deuxième voie de gaz (23) commandée reliant l'intérieur du récipient au canal de vide (21) avec au moins un élément (24, 29) réduisant et/ou régulant l'écoulement dans cette voie de gaz (23).

2. Élément de remplissage selon la revendication 1, **caractérisé en ce qu'**au moins un étranglement (24) est prévu sur la deuxième voie de gaz commandée (23).

3. Élément de remplissage selon la revendication 1 ou 2, **caractérisé en ce que** sur la deuxième voie de gaz commandée (23), il est prévu au moins une soupape (29) régulant l'écoulement, qui s'ouvre en cas de pression de gaz dans le canal de gaz (22) ou dans le récipient (7) supérieure à la pression atmosphérique et se ferme en cas de pression de gaz égale ou approximativement égale à la pression atmosphérique.

4. Élément de remplissage selon la revendication 3, **caractérisé en ce que** la soupape (29) présente un corps de soupape (31) précontraint par un ressort (23) contre un siège de soupape (32).

5. Élément de remplissage selon la revendication 3 ou 4, **caractérisé en ce que** la soupape (29) régulant l'écoulement présente un corps de soupape (31) s'appuyant contre une surface de soupape (32) sous l'effet de son propre poids.

6. Élément de remplissage selon l'une des revendications précédentes, **caractérisé en ce que** la deuxième voie de gaz commandée (23) présente au moins une vanne de commande (19), et ce que des moyens de commande (28) sont prévus, qui ouvrent la vanne de commande (19) pour une décharge et la ferment de façon forcée après une période de décharge (TE) prédéterminée.

7. Élément de remplissage selon la revendication 6, **caractérisé en ce que** la période de décharge (TE) est réglable, par exemple en fonction du produit à remplir et/ou du type et/ou de la taille des récipients (7).

8. Élément de remplissage selon la revendication 6 ou 7, **caractérisé par** un capteur de pression (27) qui, pour commander la vanne de commande (1ç) sur la deuxième voie de gaz (23), délivre un signal de commande ou de mesure aux moyens de commande (28), signal qui correspond à la pression dans le récipient (7) ou dans un canal de gaz (22) communiquant avec l'intérieur du récipient.

9. Élément de remplissage selon la revendication 8, **caractérisé en ce que** les moyens de commande (28) ferment la deuxième vanne de commande quand le signal de commande délivré par le capteur de pression (27) correspond à la pression ambiante ou approximativement à la pression ambiante ou à une pression de consigne prédéterminée.

10. Élément de remplissage selon la revendication 8 ou 9, **caractérisé en ce que** les moyens de commande (28) déterminent sur la base du signal de mesure délivré par le capteur de pression (27) le temps de décharge (TE) nécessaire pour la décharge à la pression ambiante, avec lequel s'effectue alors la fermeture de la deuxième voie de gaz (23) de l'élément de remplissage ou d'autres éléments de remplissage.

11. Élément de remplissage selon l'une des revendications précédentes, **caractérisé par** sa réalisation sous forme d'élément de remplissage sans tube de remplissage, avec une ouverture de délivrance de produit (10) sur une face inférieure d'un boîtier d'élément de remplissage (9) et avec un canal de gaz de retour (16, 17) qui débouche dans l'intérieur du récipient quand le récipient (7) est appliqué sur l'élément de remplissage, la deuxième voie de gaz (23) débouchant par exemple par l'intermédiaire du canal de gaz (22) dans le canal de liquide (13) au niveau de l'ouverture de délivrance de produit (10).

12. Machine de remplissage du type à circulation pour le remplissage d'un produit dans des bouteilles, des boîtes ou des récipients analogues (7) sous une contre-pression et avec décharge ultérieure à la pression ambiante, avec plusieurs éléments de remplissage (1, 1a, 1b) sur un rotor (2) pouvant être entraîné en circulation autour d'un axe vertical de machine, **caractérisée en ce que** les éléments de remplissage sont conformés selon l'une des revendications précédentes.

13. Machine de remplissage selon la revendication 12, **caractérisée en ce que** le temps de décharge (TE) peut être réglé de manière commune pour tous les éléments de remplissage (1) de la machine de remplissage.

14. Machine de remplissage selon la revendication 12 ou 13, **caractérisée en ce qu'**au moins un élément de remplissage (1a) de la machine de remplissage présente un capteur de pression (27) dans le canal de décharge (22, 23).

15. Machine de remplissage selon la revendication 14, **caractérisée en ce que** tous les éléments de remplissage (1a) de la machine de remplissage présentent chacun un capteur de pression (27) dans le canal de décharge (22, 23).

16. Machine de remplissage selon la revendication 14 ou 15, **caractérisée en ce que** la commande de décharge (28) coopérant avec le capteur de pression (27) détermine le temps de décharge (TE) pour la commande de la deuxième voie de gaz (23), temps de décharge avec lequel est commandée par exemple la décharge de tous les éléments de remplissage qui sont associés à l'élément de remplissage à capteur de pression (27).

17. Machine de remplissage selon l'une des revendications 12 à 16, **caractérisée en ce qu'**un seul élément de remplissage (1a) de la machine de remplissage présente le capteur de pression (27) mesurant la pression dans le canal de décharge (22, 23).
